# EUROPÄISCHE PATENTSCHRIFT

(11) **EP 0 886 485 B1**
(45) Veröffentlichungstag und Bekanntmachung des Hinweises auf die Patenterteilung: **03.05.2000**
(21) Anmeldenummer: 97906137.1
(22) Anmeldetag: 28.02.1997
(51) Int. Cl.: A47L 9/32, A47L 9/24, B25G 1/04

(54) **TELESKOPIERBAR INEINANDER GEFÜHRTE TEILE**
MUTUALLY TELESCOPABLE COMPONENTS
ENSEMBLE D'ELEMENTS TELESCOPIQUES

(30) Priorität: 11.03.1996 DE 19609451; 10.08.1996 DE 19632400
(43) Veröffentlichungstag der Anmeldung: 30.12.1998
(73) Patentinhaber: Vorwerk & Co. Interholding GmbH, 42275 Wuppertal (DE)
(72) Erfinder: HEIDER, Uwe, D-50354 Hürth (DE); ARNOLD, Hans-Peter, D-42489 Wülfrath (DE)
(74) Vertreter: Müller, Enno, Dipl.-Ing.
(86) Internationale Anmeldenummer: EP9700967
(87) Internationale Veröffentlichungsnummer: WO9733510

(56) Entgegenhaltungen:
- EP-A- 0 286 203
- EP-A- 0 621 003
- DE-A- 3 931 639
- FR-A- 2 234 882
- GB-A- 2 153 898
- US-A- 4 577 837

## Beschreibung

Die Erfindung betrifft teleskopierbar ineinandergeführte Teile, beispielsweise Rohre, insbesondere Stielabschnitte eines Staubsaugers, wobei ausgewählte Stellungen mittels eines Rastelementes rastsicherbar sind, wobei weiter das Rastelement einen Rastknopf aufweist, welcher druckbetätigbar ist, und einen an dem Rastknopf angeordneten Rastvorsprung, wobei der Rastknopf an einem äußeren Teleskopteil zur Betätigung freiliegt und der Rastvorsprung in einem inneren Teleskopteil eingreift, der Rastknopf an dem äußeren Teleskopteil zur Betätigung vorsteht und über eine wippenartige Abstützung vermittels eines Verbindungsarmes mit dem inneren Teleskopteil zusammenwirkt, und wobei weiter der Verbindungsarm biegesteif ist und ein Federarm ausgebildet ist, welcher sich an einer Innenwandung des äußeren Teleskopteiles abstützt.

Derartig ausgebildete Teleskopstiele sind bekannt, wobei mittels einer tastenentriegelbaren Rastung die Länge der teleskopierbar ineinandergeführten Teile verändert werden kann. In einer vorbestimmten Position können diese Teile wieder festgesetzt werden, dies insbesondere durch eine Verrastung. Aus dem Stand der Technik bekannte Bauteile, wie beispielsweise in Kunststoff gelagerte Taste, Federelement, Rastzapfen usw. benötigen eine beträchtliche Bauhöhe, so daß eine Unterbringung in einem Teleskopstiel eine Verdickung zur Folge hat, die insbesondere bei Stielabschnitten eines Staubsaugers die Handhabung erschwert. Weiter sind Lösungen bekannt, bei welchen Rastwippen mit Achslagerung eingesetzt werden. Eine solche Baugruppe beinhaltet in sich ein einseitig lösendes Moment, welches nur durch weitere Bauteile kompensiert werden kann.

So ist bspw. ein Rastelement aus der DE-A1-3 931 639 bekannt. Dieses ist wippenartig ausgeformt, mit einem Rastnokken, der in das Rohrinnere gegen Federdruck ausweichbar hineinragt.

Weiter ist eine Verriegelung aus der FR-A-2 234 882 bekannt, bei welcher über ein verschwenkbares Betätigungselement ein in dem äußeren Rohr wippenartig gelagertes, federunterstütztes Rastelement beaufschlagt wird.

Aus der EP-A-0 286 203 ist ein zwischen einem äußeren und einem inneren Teleskopteil gehaltertes Rastelement bekannt, mit einem biegeschlaffen Verbindungsarm zwischen Rastknopf und Rastvorsprung.

Im Hinblick auf den vorbeschriebenen Stand der Technik wird die Aufgabe der Erfindung darin gesehen, ein verbessertes, insbesondere teile- und bauhöhenminimiertes Rastelement für teleskopierbar ineinandergeführte Teile anzugeben.

Diese Aufgabe ist beim Gegenstand des Anspruchs 1 gelöst, wobei darauf abgestellt ist, daß im Verschiebezustand lediglich der Rastknopf in dem äußeren Teleskopteil gefangen ist, dagegen der Wippennocken und der Rastvorsprung frei gleitend mit dem inneren Teleskopteil zusammenwirken.

Zufolge dieser Ausgestaltung ist in einfachster Weise eine Verrastung der beiden teleskopierbar ineinandergeführten Teile ermöglicht. Das gesamte Rastelement, welches sich im wesentlichen aus dem Rastknopf und dem Rastvorsprung zusammensetzt und bevorzugt einstückig ausgebildet ist, ist zwischen dem äußeren und dem inneren Teleskopteil positioniert. Als ein wesentlicher Vorteil stellt sich hierbei heraus, daß sowohl die Bauhöhe als auch die Bauteile des so gebildeten Rastelementes minimiert sind. Die wippenartige Funktionsweise des so gebildeten Rastelementes ist durch eine Abstützung auf dem inneren Teleskopteil erzielt. Es bedarf somit keiner, ein Kippen des Rastelementes ermöglichenden Halterung, wie beispielsweise eine Achshalterung. Das Auflösen der Verrastung zwischen den beiden ineinandergeführten Teilen erfolgt durch Niederdrükken des Rastknopfes, welcher an dem äußeren Teleskopteil zur Betätigung vorsteht. Infolge der wippenartigen Abstützung wird der an dem Rastknopf angeordnete Rastvorsprung aus einer an dem inneren Teleskopteil vorgesehenen Rastausnehmung bewegt. Die beiden Teleskopteile sind hiernach zur Längenveränderung ineinander führbar. In einer Weiterbildung ist vorgesehen, daß der Rastknopf einstückig mit einem unterseitig des Rastknopfes angeordneten Rastvorsprung verbunden ist, wobei der Rastvorsprung über einen Verbindungsarm seitlich an dem Rastknopf angeordnet ist. Die Länge des Verbindungsarmes und die Positionierung der wippenartigen Abstützung sind hierbei so gewählt, daß ein leichtes Niederdrücken des Rastknopfes bereits ein Verlassen des Rastvorsprunges aus der Rastausnehmung des inneren Teleskopteiles bewirkt. Der Verbindungsarm zum Rastvorsprung wirkt hierbei als ein Hebelarm. Bevorzugt wird eine Ausgestaltung, bei welcher der Verbindungsarm sich in Längsrichtung der Teleskopteile, d. h. in Teleskopierrichtung erstreckt. Weiter wird bevorzugt, daß das gesamte Rastelement in einem freien Endbereich des äußeren Teleskopteiles, insbesondere nahe der Öffnungsebene, durch welche das innere Teleskopteil eintaucht, angeordnet ist, wobei der Verbindungsarm zum Rastvorsprung in eine von der Öffnungsebene abgewandte Richtung weist. Als insbesondere herstellungsgünstig erweist es sich, daß an dem Verbindungsarm ein nach unten weisender Wippennocken angeordnet ist zur Auflage an einer Außenfläche des inneren Teleskopteiles. Bedingt durch diese Ausgestaltung ist in einfachster Weise die erfindungsgemäße wippenartige Abstützung erzielt. Weiter wird hierzu vorgeschlagen, daß der Wippennocken zwischen dem Rastknopf und dem Rastvorsprung angeordnet ist. Durch Niederdrücken des Rastknopfes kippt das gesamte Rastelement um den sich auf der Außenfläche des inneren Teleskopteiles abstützenden Wippennocken derart, daß der auf der dem Rastknopf gegenüberliegenden Seite des Wippennockens angeordnete Rastvorsprung aus einer teleskopinnenteilseitigen Rastausnehmung tritt. Um eine günstige Handhabung zu erzielen, ist vorgesehen, daß der Verbindungsarm im Bereich zwischen dem Wippennocken und dem Rastvorsprung längenmäßig größer gewählt ist, als der Teil des Verbindungsarmes vom Wippennocken zum Rastknopf. Hierdurch ist ein günstiger Hebelarm gegeben, welcher es erlaubt, bei relativ leichtem Eindrükken des Rastknopfes das völlige Austreten des Rastvorsprunges aus der Rastausnehmung zu erreichen. Hierzu wird weiter vorgeschlagen, daß der Wippennocken außerhalb einer Projektionsfläche des Rastknopfes angeordnet ist. Letzterer ist bevorzugt in einem Grundriß leicht oval ausgebildet. Es sind jedoch auch andere Grundrisse denkbar. Somit ergibt sich, daß der in Erstreckungsrichtung des Verbindungsarmes gemessene Durchmesser des Rastknopfes mindestens dem, dem Verbindungsarm gegenüberliegenden Hebelarm, entspricht. Um ein selbsttätiges Zurückstellen des Rastelementes in die Raststellung zu ermöglichen, ist weiter vorgesehen, daß der Rastknopf weiter mit einem Federarm ausgebildet ist zur Abstützung an einer Innenwand des äußeren Teleskopteiles. Die Ausbildung ist hierbei so gewählt, daß ein Niederdrücken des Rastknopfes zum Lösen der Verrastung entgegen der Federwirkung des Federarmes erfolgt. Wird im Zuge des Ineinander- bzw. Auseinanderführens der Teleskopteile der Rastknopf losgelassen, so bewirkt der Federarm eine federvorgespannte Beaufschlagung des Rastknopfes in seine Ursprungsstellung. Bedingt durch die Ausgestaltung, bei welcher der Verbindungsarm zwischen Rastknopf und Rastvorsprung biegesteif ausgebildet ist, ergibt sich hieraus der weitere vorteilhafte Effekt, daß auch der Rastvorsprung im Zuge des Ineinander- bzw. Auseinanderführens der Teleskopteile federbeaufschlagt auf der Außenfläche des inneren Teleskopteiles liegt und selbständig in die nächste aufgefundene Rastausformung zur Bildung der Teleskopverrastung eintaucht. In einer bevorzugten Ausgestaltung ist vorgesehen, daß der Federarm im wesentlichen in gleicher Richtung wie der Verbindungsarm ausgerichtet ist. Demnach wird bevorzugt, den Federarm gleich dem Verbindungsarm in Längserstreckung der teleskopierbaren Teile auszurichten. Der die federnde Wirkung erbringende Abschnitt des Federarmes ist vorteilhafterweise in dem dem Rastknopf abgewandten Bereich des Wippennockens vorgesehen. Weiter wird vorgeschlagen, daß zwei Federarme vorgesehen sind. Diese können beispielsweise parallel zueinander verlaufen, wobei bevorzugt der Verbindungsarm mittig zu den Federarmen angeordnet ist. Erfindungsgemäß ist vorgesehen, daß im Verschiebezustand lediglich der Rastknopf in dem äußeren Teleskopteil gefangen ist, dagegen der Wippennocken und der Rastvorsprung frei gleitend mit dem inneren Teleskopteil zusammenwirken. Hierdurch ist das Rastelement in einfachster Weise ohne zusätzliche Befestigungsmittel durch den steten Eingriff des Rastknopfes in der diesen aufnehmenden Öffnung des äußeren Teleskopteiles unverlierbar gehaltert. Der Rastknopf des Rastelementes dient somit sowohl als Betätigungs- als auch als Halterungselement. Der Wippennocken und der Rastvorsprung gleiten im Zuge einer Teleskopierung der beiden Teile frei auf der Außenwandung des inneren Teleskopteiles, dies bevorzugt nach einem kurzzeitigen Niederdrücken des Rastknopfes zur Auflösung der Rast und hiernach erfolgender Teleskopierung, wobei im Zuge der Teleskopierung die Druckbeaufschlagung auf den Rastknopf aufgehoben ist. Der Rastvorsprung stützt sich hierbei aufgrund der erwähnten Vorspannung durch den Federarm auf dem inneren Teleskopteil ab. Es ist jedoch auch denkbar, daß bei einer Aufrechterhaltung der Druckbeaufschlagung des Rastknopfes im Zuge der Teleskopierung der Rastvorsprung mit Abstand zu dem inneren Teleskopteil über dieses hinweg gleitet. In dieser Stellung liegt lediglich der Wippennocken und gegebenenfalls ein Teilbereich des Verbindungsarmes auf dem inneren Teleskopteil auf. Weiter wird hierzu vorgeschlagen, daß zwischen den Teleskopteilen eine Kammer gebildet ist und daß das Rastelement in der Kammer gefangen ist, ohne mit einem der Teile fest verbunden zu sein. Hierdurch ist eine Art schwimmende Lagerung des Rastelementes zwischen den Teleskopteilen gegeben. Hierzu wird weiter vorgeschlagen, daß ein Kammerboden durch die Außenfläche des inneren Teleskopteiles gebildet ist. Die Kammerdecke ist bevorzugt durch die Innenwandung des äußeren Teleskopteiles gebildet, wobei eine axiale Begrenzung der Kammer bevorzugt durch eine in der Innenwandung des äußeren Teleskopteiles radial nach innen ragenden Kammerwand gebildet ist. Diese ist beabstandet zur Mündungsöffnung des äußeren Teleskopteiles zum Durchtritt des inneren Teleskopteiles, wobei diese Mündungsöffnung im Gebrauchszustand bspw. durch ein aufklipsbares Element verschlossen sein kann. Hierdurch ist eine sowohl in axialer als auch in radialer Richtung geschlossene Kammer zur Lagerung des Rastelementes gebildet. Die dem äußeren Teleskopteil zugeordneten Elemente der Kammer bilden eine Aufnahme für das Rastelement. In diese wird das Rastelement zur Montage eingelegt derart, daß der Rastknopf durch die teleskopteilseitige Durchtrittsöffnung ragt. Hiernach wird das innere Teleskopteil in das äußere Teleskopteil eingeschoben, wonach das Rastelement unverlierbar in seiner Position gehalten wird. Hierbei ist eine axiale Begrenzung durch die Kammerwandung und eine Flanke der Durchtrittsöffnung für den Rastknopf und eine radiale Halterung durch die beiden Teleskopteile gegeben, wobei das innere Teleskopteil beliebig viele Rastausnehmungen aufweisen kann. In einer Weiterbildung wird vorgeschlagen, daß eine Kammerwand den Rastzustand durch Auflage auf dem Rastvorsprung verstärkt. Insbesondere wird durch diese Kammerwandung in der Raststellung eine festziehende Wirkung unterstützt. Dies ist bspw. dadurch gelöst, daß die Kammerwand quer zur Teleskopierrichtung angeordnet ist. Hierzu wird weiter vorgeschlagen, daß die Kammerwand in einem Querschnitt schräg verlaufend angeordnet ist. Bevorzugt wird eine Ausgestaltung, bei welcher die schräg verlaufende Kammerwand dem den Rastvorsprung aufweisenden Endbereich des Rastelementes zugeordnet ist. Es ist bekannt, das äußere Teleskopteil, bspw. bei einem Einsatz als Gerätestiel eines Staubsaugers, mit einem Handgriff zu versehen. Über diesen Handgriff wird während des üblichen Gebrauchs ein Druck auf das äußere Teleskopteil in Axialrichtung ausgeübt, welche Druckbelastung jedoch nicht dazu führen darf, daß die Rast selbsttätig aufgelöst wird. Es ist vielmehr vorgesehen, daß hierbei eine festziehende Wirkung erzielt ist. Letztere wird dadurch unterstützt, daß bei einer axialen Druckbeaufschlagung des äußeren Teleskopteiles die radial nach innen ragende, schräg verlaufende Kammerwandung das freie Ende des Verbindungsarmes bzw. direkt den Bereich des Rastvorsprunges beaufschlagt derart, daß der Rastvorsprung in der Raststellung mit der Rastausnehmung des inneren Teleskopteiles niedergehalten wird. Für das Rastelement ergeben sich bei Lastwechseln wechselnde Anlagepunkte vor und hinter dem Rastvorsprung. Hierbei wird das Element in beiden Lastrichtungen selbsthemmend gehalten. In einer vorteilhaften Weiterbildung ist vorgesehen, daß der Wippennocken im wesentlichen als quer zur Teleskopierrichtung liegender Zylinder ausgebildet ist. Hierbei kann der Durchmesser des Zylinders derart bemessen sein, daß zwei Anlagepunkte, zum einen auf der Außenwandung des inneren Teleskopteiles und zum anderen an der Innenwandung des äußeren Teleskopteiles, gebildet sind. Hierdurch ist ein sicheres Verschwenken des Rastelementes bei Betätigung gegeben. Schließlich erweist es sich noch als vorteilhaft, daß eine Erstreckung des Wippennockens in Richtung quer zur Teleskopierrichtung größer ist als ein Öffnungsmaß der Rastausnehmung in derselben Richtung. Bei einer Teleskopierung der beiden Teile fährt demnach der zylinderförmige Wippennocken über die Rastausnehmungen hinweg ohne in diese einzutauchen. Es ist hierzu weiterhin denkbar, den Wippennocken unabhängig von seiner Querschnittsausgestaltung bezüglich seiner quer zur Teleskopierrichtung ausgerichteten Erstreckung zweiteilig auszubilden derart, daß ein Maß zwischen diesen beiden Teilen mindestens dem öffnungsmaß der Rastausnehmung entspricht. Bei einer derartigen Ausbildung gleiten die beiden Teile des Wippennokkens im Zuge einer Teleskopierung beidseitig der Rastausnehmung an dieser vorbei. Die zuvor beschriebenen Ausgestaltungen sind sowohl bei im Querschnitt runden als auch unrunden, wie bspw. ovalen Teleskoprohren anwendbar. Das gesamte Rastelement, bestehend aus Rastknopf, Rastvorsprung, Verbindungsarm, Wippennocken und Federarmen ist bevorzugt als Kunststoff-Spritzteil hergestellt. Es sind jedoch auch andere Materialien denkbar, welche im Bereich der Federarme eine entsprechende Wirkung aufweisen. Bedingt durch diese Ausgestaltung ergibt sich der weitere Vorteil, daß eine Fixierung des gesamten Rastelementes beispielsweise erst durch ein Zusammenführen der ineinander teleskopierbaren Teile erfolgt. Eine aufwendige Lagerung an einem der beiden Teleskopteile entfällt. Dies ist insbesondere herstellungstechnisch von Vorteil. Weiter läßt sich ein solches Rastelement kostengünstig herstellen, wobei die Bauhöhe minimiert und die Teileanzahl auf ein Minimum, vorzugsweise auf ein Teil reduziert ist.

Nachstehend ist die Erfindung anhand der Zeichnungen, welche lediglich zwei Ausführungsbeispiele darstellen, näher erläutert. Es zeigt:
- Fig. 1: einen teleskopierbar ineinandergeführte Stielabschnitte aufweisenden Staubsauger;
- Fig. 2: den Schnitt gemäß zur Linie II - II in Figur 1 durch den Einsteckbereich zwischen einem inneren und einem äußeren Teleskopteil, zur Darstellung der Lage und Funktion eines Rastelementes einer ersten Ausführungsform, in einer Rastposition;
- Fig. 3: eine der Figur 2 entsprechende Darstellung, jedoch nach Auflösung der Verrastung zwischen innerem und äußerem Teleskopteil;
- Fig. 4: eine Draufsicht auf den Eintrittsbereich und das dort angeordnete Rastelement;
- Fig. 5: das Rastelement in einer perspektivischen Einzeldarstellung,
- Fig. 6: eine Einzeldarstellung des Rastelementes in einer zweiten Ausführungsform;
- Fig. 7: eine Schnittdarstellung gemäß Fig. 2, jedoch die zweite Ausführungsform betreffend, mit in strichpunktierter Linienart dargestellter, niedergedrückter Stellung des Rastelementes zur Auflösung der Verrastung;
- Fig. 8: eine vergrößerte Ausschnittsdarstellung gemäß dem Bereich VII-VII in Fig. 7.

Dargestellt und beschrieben ist zunächst mit Bezug zu Figur 1 ein Staubsauger 1, welcher als Handgerät konzipiert ist. Letzterer weist einen Gerätestiel 2 auf, welcher sich aus zwei ineinandergeführten Teleskopteilen zusammensetzt. Ein erstes, inneres Teleskopteil 3 ist einerends mit einem Staubsaugergehäuse 4 verbunden und taucht andernends in das äußere Teleskopteil 5 ein, welch letzteres in seinem freien Endbereich einen Handgriff 6 ausformt.

Zum Eintritt des inneren Teleskopteiles 3 in das äußere Teleskopteil 5 weist letzteres eine stirnseitige, den Querschnitt freilegende Mündungsöffnung 7 auf. Nahe dieser Öffnung 7 ist ein Rastelement 8 positioniert, welches die Verrastung von innerem Teleskopteil 3 und äußerem Teleskopteil 5 bewirkt. Um die Verrastung in vorbestimmten Positionen zu ermöglichen, besitzt das innere Teleskopteil 3 mantelaußenseitig im Grundriß etwa kreisrunde, in einem vorgewählten Abstand zueinander angeordnete Rastausnehmungen 9.

Das Rastelement 8 einer ersten Ausführungsform gemäß den Fig. 2 bis 5 besitzt einen Rastknopf 10, dessen Grundriß ovalförmig ausgebildet ist. Oberseitig - mit Bezug zu Figur 5 betrachtet - ist auf dem Rastknopf 10 eine Betätigungsfläche 11 ausgeformt. Weiter ist mit Bezug zu Figur 5 zu erkennen, daß unterseitig des Rastknopfes 10 ein seitlich von diesem abweisender Verbindungsarm 12 angeformt ist. Dieser erstreckt sich bei ovaler Grundrißgestaltung des Rastknopfes 10 in Richtung des kleineren Durchmesseres des Rastknopfes und ist von dem Rastknopf 10 ausgehend in Richtung seines freien Endes nach unten abgewinkelt.

An seinem freien Ende besitzt der Verbindungsarm 12 unterseitig einen Rastvorsprung 13, welcher im Querschnitt etwa der Grundrißgestaltung einer Rastausnehmung 9 nachgebildet ist, also bevorzugt kreisrund.

Die Abmaße sind weiter so gewählt, daß eine quer zur Längserstreckung des Verbindungsarmes 12 gemessene Breite desselben etwa 0,3 - 0,5 des in gleicher Richtung gemessenen größeren Durchmessers des Rastknopfes 10 entspricht. Der Rastvorsprung 13 weist einen Durchmesser auf, welcher geringer gewählt ist als die zuvor beschriebene Breite des Verbindungsarmes 12.

Zu beiden Seiten des Verbindungsarmes 12 sind Federarme 14 ausgebildet, welche gleichfalls wie der Verbindungsarm 12 unterhalb des Rastknopfes 10 in diesen wurzeln. Die Federarme 14 sind im wesentlichen in gleicher Richtung wie der Verbindungsarm 12 ausgerichtet und sind weiter, entgegen dem Verbindungsarm 12, leicht nach oben gebogen. Verbindungsarm 12 und Federarme 14 erstrecken sich in dem gezeigten Ausführungsbeispiel in Richtung der Längserstreckung der Teleskopteile, d. h. in Teleskopierrichtung.

Etwa im Übergangsbereich von den Federarmen 14 bzw. vom Verbindungsarm 12 zum Rastknopf 10 ist unterhalb des Verbindungsarmes 12 ein nach unten weisender Wippennokken 15 angeformt, welcher im Querschnitt eine nasenartige Form aufweist. Dieser Wippennocken 15 ist somit in einer Projektion zwischen dem Rastknopf 10 und dem Rastvorsprung 13 positioniert, wobei weiter der Wippennocken 15 außerhalb einer Projektionsfläche des Rastknopfes 10 angeordnet ist.

In den Figuren 2 - 4 ist der Einbauzustand des Rastelementes 8 dargestellt. Der Rastknopf 10 steht zur Betätigung an dem äußeren Teleskopteil 5 vor, wozu letzteres eine entsprechende Durchtrittsöffnung 16 aufweist. Der Rastvorsprung 13 ist in eine Rastausnehmung 9 des inneren Teleskopteiles 3 eingetreten, wobei sich das Rastelement 8 über den Wippennocken 15 auf der Außenfläche des inneren Teleskopteiles 3 abstützt. Eine weitere Abstützung erfährt das Rastelement 8 durch die Federarme 14, welche sich an der Innenwandung des äußeren Teleskopteiles 5 federnd abstützen. Es ist somit eine genaue Lagendefinition des Rastelementes 8 gegeben. Die im Bereich zwischen innerem Teleskopteil 3 und äußerem Teleskopteil 5 gebildete Kammer 17 zur Aufnahme des Rastelementes 8 kann im Bereich der Mündungsöffnung 7 verschlossen sein, bspw. mittels eines aufklipsbaren, nicht dargestellten Verschlußelementes.

Im Verschiebezustand ist lediglich der Rastknopf 10 im Bereich der Durchtrittsöffnung 16 in dem äußeren Teleskopteil 5 gefangen. Der an dem Verbindungsarm 12 angebundene Wippennocken 15 und der Rastvorsprung 13 dagegen wirken frei gleitend mit dem inneren Teleskopteil 3 zusammen. Das Rastelement 8 ist auch in diesem Zustand in der zwischen den Teleskopteilen gebildeten Kammer 17 sicher gefangen, dies ohne Zusatz von gesondert ausgebildeten Befestigungs- bzw. Arretierungsmitteln. Es ist somit eine Art schwimmender Lagerung des Rastelementes 8 in der Kammer 17 realisiert, wobei eine Kammerdecke 18 durch die Innenfläche des äußeren Teleskopteiles 5 und ein Kammerboden 19 durch die Außenfläche des inneren Teleskopteiles 3 gebildet ist.

Bedingt durch die durch die Federarme 14 bewirkte Vorspannung wird das Rastelement 8 in einer Grundstellung gemäß Figur 2 in eine anschlagbegrenzte Raststellung beaufschlagt. Dies wird weiter durch die wippenartige Abstützung erzielt, wobei die Spitze des Wippennockens 15 die Kippachse des Rastelementes 8 bildet.

Der biegesteif ausgebildete Verbindungsarm 12 ist in dieser Grundstellung so ausgerichtet, daß der an diesem angeordnete Rastvorsprung 13 gleichfalls federvorgespannt in der Rastausnehmung 9 einliegt. Bedingt dadurch, daß der Durchmesser des Rastvorsprunges 13 in dem gezeigten Ausführungsbeispiel geringer bemessen ist als die Breite des Verbindungsarmes 12, stützt sich letzterer in der Raststellung beidseitig der Rastausnehmung 9 an der Außenfläche des inneren Teleskopteiles 3 ab. Es sind jedoch auch Ausführungen denkbar, bei welchen die Breite des Verbindungsarmes 12 dem Durchmesser des Rastvorsprunges 13 entspricht. Die vorbeschriebene Stellung ist nur willensbetont aufhebbar.

Diese Auflösung der Rastverbindung zwischen dem inneren Teleskopteil 3 und dem äußeren Teleskopteil 5 ist durch einfaches Niederdrücken des Rastknopfes 10 in Richtung des Pfeiles P durchführbar (vergl. hierzu Figur 3). Das Niederdrücken des Rastknopfes 10 bewirkt eine wippenartige Verschwenkung des Rastelementes 8, wobei im Zuge des Niederdrückens der Verbindungsarm 12 über den Wippennocken 15 derart nach oben verlagert wird, daß dessen unterseitiger Rastvorsprung 13 aus der Rastausnehmung 9 des inneren Teleskopteiles 3 tritt. Hiernach ist ein Ineinander- bzw. Auseinanderführen der beiden Teleskopteile ermöglicht, dies zur Längenveränderung des gesamten Gerätestieles 2.

Bedingt durch die federnde Abstützung der Federarme 14 an der Innenwandung des äußeren Teleskopteiles 5 wird das Rastelement 8 nach einem Loslassen des Rastknopfes 10 wieder in seine Grundstellung gemäß Figur 2 zurückbewegt. Liegt hierbei der Rastvorsprung 13 in Überdeckung zu einer Rastausnehmung 9, so stellt sich selbsttätig die gewünschte Raststellung der beiden Teleskopteile ein. Wird hingegen der Rastknopf 10 im Zuge des Verschiebens des inneren oder äußeren Teleskopteiles losgelassen, so stützt sich zunächst der Rastvorsprung 13 auf der Außenfläche des inneren Teleskopteiles 3 ab. Sobald im Zuge des Verschiebens eine nächste Rastausnehmung 9 in Überdeckung zu dem Rastvorsprung 13 tritt, fährt letzterer, bedingt durch die Federspannung, selbsttätig in die Rastausnehmung 9 ein.

Der Wippennocken 15 weist eine quer zur Teleskopierrichtung gemessene Breite auf, welche größer ist als das Öffnungsmaß der Rastausnehmung 9 in derselben Richtung. Im Zuge einer Teleskopierung der beiden Teile 3 und 5 überläuft somit der Wippennocken 15 die Rastausnehmung 9 ohne in diese einzutauchen.

Es sind jedoch auch Ausbildungen denkbar, bei welchen die Breite des Wippennockens 15 dem Öffnungsmaß der Rastausnehmung 9 entspricht oder kleiner gewählt ist. Dies führt zwar bei einer Teleskopierung zu einem kurzzeitigen Eintreten des Wippennockens 15 in die Rastausnehmung 9, ohne jedoch, bedingt durch die im Querschnitt nasenartige, verrundete Form des Wippennockens 15, eine rastsichernde Hemmung zu erzielen.

In den Fig. 6 bis 8 ist eine zweite Ausführungsform dargestellt. Hier ist ein Rastelement 8 gezeigt, dessen Verbindungsarm 12 sich aus zwei etwa gleich langen Abschnitten 12' und 12'' zusammensetzt, wobei der erste, dem Rastknopf 10 zugeordnete Abschnitt 12' eine, quer zur Teleskopierrichtung gemessene Breite aufweist, welche größer ist als die Breite des zweiten Abschnitts 12" in derselben Richtung. Dieser zweite Abschnitt 12" bildet eine Verlängerung des ersten Abschnittes 12' und ist, bezogen auf die Quererstreckung des gesamten Verbindungsarmes 12, mittig zu dem ersten Abschnitt 12' an diesem angeformt. Im Übergangsbereich von erstem Abschnitt 12' zu dem zweiten Abschnitt 12" ist der Wippennocken 15 in Form eines quer zur Teleskopierrichtung liegenden Zylinders ausgebildet, dessen Maß in der Quererstreckung dem des ersten Teilabschnittes 12' entspricht. Der Durchmesser des zylinderförmigen Wippennockens 15 ist so gewählt, daß segmentartige Höcker 15' und 15" sowohl unterseitig als auch oberseitig des Verbindungsarmes 12 überstehen.

Im Gegensatz zu dem zuvor beschriebenen ersten Ausführungsbeispiel ist hier der Wippennocken 15 nicht im unmittelbaren Bereich des Rastknopfes 10 sondern vielmehr mittig zwischen Rastknopf 10 und Rastvorsprung 13 aus dem Verbindungsarm 12 geformt.

Beidseitig des zweiten Abschnittes 12" des Verbindungsarmes 12 sind im wesentlichen in gleicher Richtung wie der Verbindungsarm 12 ausgerichtete, jedoch entgegen dem Verbindungsarm 12 leicht nach oben abgewinkelte Federarme 14 vorgesehen, welche in den beidseitig des zweiten Verbindungsarmabschnittes 12' hervorstehenden Bereichen des zylinderartigen Wippennockens 15 wurzeln.

Das so gebildete Rastelement 8 ist in einer zwischen dem inneren Teleskopteil 3 und dem äußeren Teleskopteil 5 gebildeten Kammer 17 schwimmend gelagert, wobei der Rastknopf 10 zur Betätigung durch eine Durchtrittsöffnung 16 des äußeren Teleskopteiles 5 ragt.

Die Kammer 17 ist radial begrenzt durch eine, durch die Innenwandung des äußeren Teleskopteiles 5 gebildete Kammerdecke 18 und durch einen durch die Außenwandung des inneren Teleskopteiles 3 gebildeten Kammerboden 19. Die axiale Begrenzung der Kammer 17 ist einerends durch eine Flanke der Durchtrittsöffnung 16 und anderenends durch eine von der Innenwandung des äußeren Teleskopteiles 5 radial nach innen weisenden Kammerwand 20 definiert.

Zur Montage des Rastelementes 8 wird dieses in die Kammer 17 des äußeren Teleskopteils 5 eingelegt. Nach Einschieben des inneren Teleskopteiles 3 ist das Rastelement unverlierbar in seiner Position gehalten, dies ohne weitere Befestigungsmittel. Die Mündungsöffnung 7 des äußeren Teleskoprohres 5 ist in dem gezeigten Ausführungsbeispiel durch ein aufklipsbares Verschlußelement 21 verschlossen.

Der Rastvorsprung 13 ist durch die sich an der Innenwandung des äußeren Teleskopteiles 5 bzw. an der so gebildeten Kammerdecke 18 abstützenden Federarme 14 stets in Richtung auf eine Raststellung vorgespannt. Bei einer Betätigung des Rastelementes durch Niederdrücken des Rastknopfes 10 (siehe Pfeil P in Fig. 7) kippt das Rastelement 8 über den Wippennocken 15 bzw. über den auf dem inneren Teleskopteil aufliegenden segmentartigen Höcker 15', was ein Auswandern des Rastvorsprunges 13 aus der Rastausnehmung 9 zur Folge hat (siehe strichpunktierte Darstellung in Fig. 7). Der zylinderartige Wippennocken 15 kann hierbei einen Durchmesser aufweisen, welcher eine Abstützung sowohl des unteren Höckers 15' auf dem Kammerboden 19 als auch des oberen Höckers 15" an der Kammerdecke 18 zuläßt.

Der Verbindungsarm 12, insbesondere der den Rastvorsprung 13 tragende Abschnitt 12" ist an der der Außenwandung des inneren Teleskopteiles 3 zugewandten Seite so ausgebildet, daß dieser Abschnitt 12" in einer Raststellung -bezogen auf die Axialerstreckung- beidseitig der Rastausnehmung 9 auf der Außenwandung des inneren Teleskopteiles 3 aufliegt. Somit ergeben sich bei Lastwechseln wechselnde Anlagepunkte vor und hinter dem Rastvorsprung 13. Das Rastelement wird hierbei in beiden Lastrichtungen selbsthemmend gehalten.

Im Verschiebezustand gemäß strichpunktierter Darstellung in Fig. 7 ist lediglich der Rastknopf 10 im Bereich der Durchtrittsöffnung 16 in dem äußeren Teleskopteil 5 gefangen. Der Wippennocken 15 und der Rastvorsprung 13 hingegen wirken frei gleitend mit dem inneren Teleskopteil 3 zusammen.

Bei einem üblichen Gebrauch der Teleskopteile, bspw. bei einem Staubsauger 1, wird über den Handgriff 6 Druck in axialer Richtung auf die Rastverbindung ausgeübt. Um hierbei ein selbsttätiges Aufheben der Verrastung zu verhindern, wird die festziehende Wirkung durch die quer zur Teleskopierrichtung angeordnete Kammerwand 20 unterstützt. Hierzu ist letztere in einem Querschnitt schräg verlaufend ausgebildet. In dem gezeigten Ausführungsbeispiel schließt die Kammerwand 20 zu der Innenwandung des äußeren Teleskoprohres 5 einen Winkel von ca. 93° ein. Es sind jedoch auch Ausbildungen denkbar, bei welchen die Kammerwand einen kleineren oder größeren Anstellwinkel aufweist. Die Anordnung der Kammerwand 20 ist weiter so gewählt, daß diese unmittelbar vor dem freien Ende des Verbindungsarmes 12 im Bereich des Rastvorsprunges 13 positioniert ist.

Bei einer Druckbeaufschlagung des teleskopierbaren Gerätestieles 2 erfolgt eine minimale axiale Verlagerung des äußeren Teleskopteiles 5 in Pfeilrichtung a (vergl. Fig. 8). Durch diese in Pfeilrichtung a wirkende Kraft wird über die schräge Kammerwand 20 das freie Ende des Verbindungsarmes 12 derart beaufschlagt, daß dieser mit dem unterseitig angeordneten Rastvorsprung 13 in die Raststellung gedrückt wird.

Der Rastvorsprung 13 ist in einer Richtung quer zur Teleskopierrichtung gleich dem zweiten Abschnitt 12'' des Verbindungsarmes 12 bemessen, woraus sich ergibt, daß die Erstreckung des Wippennockens 15 in gleicher Richtung größer ist als der Rastvorsprung 13 und somit auch größer ist als ein Öffnungsmaß der dem Rastvorsprung 13 angepaßten Rastausnehmungen 9. Dies hat zur Folge, daß der Wippennocken 15, insbesondere der untere, dem inneren Teleskopteil 3 zugeordnete, segmentartige Höcker 15' im Zuge einer Teleskopierung über die Rastausnehmungen 9 hinweggleitet, bei beidseitig der Rastausnehmungen 9 erfolgender Abstützung. Der Wippennocken 15 tritt somit im Zuge der Teleskopierung nicht in die Rastausnehmungen 9 ein.

Das aus den beschriebenen Einzelabschnitten bestehende Rastelement 8 beider Ausführungsformen ist als materialeinheitliches Kunststoffspritzteil ausgebildet, womit eine Minimierung der Bauteile auf ein Teil gegeben ist.

Das Rastelement 8 ist so gestaltet, daß eine Fixierung desselben durch die beiden ineinander teleskopierbaren Teile erfolgt. Eine aufwendige Lagerung an einem der Teleskopteile entfällt. Weiter weist das erfindungsgemäße Rastelement eine Bauhöhe auf, welche auf ein Minimum reduziert ist.

## Patentansprüche

1. Teleskopierbar ineinandergeführte Teile (3, 5), bspw. Rohre, insbesondere Stielabschnitte eines Staubsaugers (1), wobei ausgewählte Stellungen mittels eines Rastelementes (8) rastsicherbar sind, wobei weiter das Rastelement (8) einen Rastknopf (10) aufweist, welcher druckbetätigbar ist, und einen an dem Rastknopf (10) angeordneten Rastvorsprung (13), wobei der Rastknopf (10) an einem äußeren Teleskopteil (5) zur Betätigung freiliegt und der Rastvorsprung (13) in einem inneren Teleskopteil (3) eingreift, der Rastkopf (10) an dem äußeren Teleskopteil (5) zur Betätigung vorsteht und über eine wippenartige Abstützung (15) vermittels eines Verbindungsarmes (12) mit dem inneren Teleskopteil (3) zusammenwirkt, und wobei weiter der Verbindungsarm (12) biegesteif ist und ein Federarm (14) ausgebildet ist, welcher sich an einer Innenwandung des äußeren Teleskopteiles (5) abstützt, dadurch gekennzeichnet, daß im Verschiebezustand lediglich der Rastknopf (10) in dem äußeren Teleskopteil (5) gefangen ist, dagegen der Wippennocken (15) und der Rastvorsprung (13) frei gleitend mit dem inneren Teleskopteil (3) zusammenwirken.

2. Teleskopierbar ineinandergeführte Teile nach Anspruch 1, dadurch gekennzeichnet, daß der Rastknopf (10) einstückig mit dem unterseitig des Rastknopfes (10) angeordneten Rastvorsprung (13) verbunden ist, wobei der Rastvorsprung (13) über den Verbindungsarm (12) seitlich an dem Rastknopf (10) angeordnet ist.

3. Teleskopierbar ineinandergeführte Teile nach einem oder mehreren der vorhergehenden Ansprüche, dadurch gekennzeichnet, daß an dem Verbindungsarm (12) ein nach unten weisender Wippennokken (15) angeordnet ist zur Auflage an einer Außenfläche des inneren Teleskopteiles (3).

4. Teleskopierbar ineinandergeführte Teile nach Anspruch 3, dadurch gekennzeichnet, daß der Wippennocken (15) zwischen dem Rastknopf (10) und dem Rastvorsprung (13) angeordnet ist.

5. Teleskopierbar ineinandergeführte Teile nach einem oder mehreren der vorhergehenden Ansprüche 3 und 4, dadurch gekennzeichnet, daß der Wippennocken (15) außerhalb einer Projektionsfläche des Rastknopfes (10) angeordnet ist.

6. Teleskopierbar ineinandergeführte Teile nach einem oder mehreren der vorhergehenden Ansprüche, dadurch gekennzeichnet, daß der Federarm (14) im wesentlichen in gleicher Richtung wie der Verbindungsarm (12) ausgerichtet ist.

7. Teleskopierbar ineinandergeführte Teile nach einem oder mehreren der vorhergehenden Ansprüche, dadurch gekennzeichnet, daß zwei Federarme (14) vorgesehen sind.

8. Teleskopierbar ineinandergeführte Teile nach Anspruch 7, dadurch gekennzeichnet, daß der Verbindungsarm (12) mittig zu den Federarmen (14) angeordnet ist.

9. Teleskopierbar ineinandergeführte Teile nach einem oder mehreren der vorhergehenden Ansprüche, dadurch gekennzeichnet, daß zwischen den Teleskopteilen (3 und 5) eine Kammer (17) gebildet ist und daß das Rastelement (8) in der Kammer (17) gefangen ist, ohne mit einem der Teile (3 und 5) fest verbunden zu sein.

10. Teleskopierbar ineinandergeführte Teile nach Anspruch 9, dadurch gekennzeichnet, daß ein Kammerboden (19) durch die Außenfläche des inneren Teleskopteiles (3) gebildet ist.

11. Teleskopierbar ineinandergeführte Teile nach einem oder mehreren der vorhergehenden Ansprüche 9 und 10, dadurch gekennzeichnet, daß eine Kammerwand (20) den Rastzustand durch Auflage auf dem Rastvorsprung (13) verstärkt.

12. Teleskopierbar ineinandergeführte Teile nach Anspruch 11, dadurch gekennzeichnet, daß die Kammerwand (20) quer zur Teleskopierrichtung angeordnet ist.

13. Teleskopierbar ineinandergeführte Teile nach einem oder mehreren der vorhergehenden Ansprüche 11 und 12, dadurch gekennzeichnet, daß die Kammerwand (20) in einem Querschnitt schräg verlaufend angeordnet ist.

14. Teleskopierbar ineinandergeführte Teile nach einem oder mehreren der vorhergehenden Ansprüche 3 bis 13, dadurch gekennzeichnet, daß der Wippennocken (15) im wesentlichen als quer zur Teleskopierrichtung liegender Zylinder ausgebildet ist.

15. Teleskopierbar ineinandergeführte Teile nach Anspruch 14, dadurch gekennzeichnet, daß die Erstreckung des Wippennockens (15) in Richtung quer zur Teleskopierrichtung größer ist als das Öffnungsmaß der Rastausnehmung (9) in derselben Richtung.

## Claims

1. Parts (3, 5) guided telescopically one inside the other, for example tubes, in particular handle sections of a vacuum cleaner (1), selected positions being securable by latching by means of a latching element (8), and furthermore the latching element (8) having a latching button (10), which can be actuated by pressing on it, and a latching projection (13) provided on the latching button (10), the latching button (10), for actuation, being exposed at an outer telescopic part (5), and the latching projection (13) engaging in an inner telescopic part (3), the latching button (10), for actuation, projecting at the outer telescopic part (5) and interacting with the inner telescopic part (3) by way of a rocker-like support (15) by means of a connecting arm (12), and furthermore the connecting arm (12) being flexurally rigid, and a spring arm (14), which is supported on an inner wall of the outer telescopic part (5), being provided, characterized in that, in the displaced state, only the latching button (10) is retained in position in the outer telescopic part (5), whereas the rocker lug (15) and the latching projection (13) interact in a freely sliding manner with the inner telescopic part (3).

2. Parts guided telescopically one inside the other according to Claim 1, characterized in that the latching button (10) is connected in one piece to the latching projection (13), which is located on the underside of the latching button (10), the latching projection (13) being located laterally on the latching button (10) by way of the connecting arm (12).

3. Parts guided telescopically one inside the other according to one or more of the preceding claims, characterized in that a rocker lug (15) directed downwards and intended for bearing on an outer surface of the inner telescopic part (3) is provided on the connecting arm (12).

4. Parts guided telescopically one inside the other according to Claim 3, characterized in that the rocker lug (15) is located between the latching button (10) and the latching projection (13).

5. Parts guided telescopically one inside the other according to one or more of the preceding Claims 3 and 4, characterized in that the rocker lug (15) is located outside a projected area of the latching button (10).

6. Parts guided telescopically one inside the other according to one or more of the preceding claims, characterized in that the spring arm (14) is aligned substantially in the same direction as the connecting arm (12).

7. Parts guided telescopically one inside the other according to one or more of the preceding claims, characterized in that two spring arms (14) are provided.

8. Parts guided telescopically one inside the other according to Claim 7, characterized in that the connecting arm (12) is located centrally relative to the spring arms (14).

9. Parts guided telescopically one inside the other according to one or more of the preceding claims, characterized in that a chamber (17) is formed between the telescopic parts (3 and 5), and in that the latching element (8) is retained in position in the chamber (17) without being fixedly connected to one of the parts (3 and 5).

10. Parts guided telescopically one inside the other according to Claim 9, characterized in that a chamber floor (19) is formed by the outer surface of the inner telescopic part (3).

11. Parts guided telescopically one inside the other according to one or more of the preceding Claims 9 and 10, characterized in that a chamber wall (20) reinforces the latched state by bearing on the latching projection (13).

12. Parts guided telescopically one inside the other according to Claim 11, characterized in that the chamber wall (20) is arranged transversely to the telescoping direction.

13. Parts guided telescopically one inside the other according to one or more of the preceding Claims 11 and 12, characterized in that the chamber wall (20) is arranged to run at a slope in a cross section.

14. Parts guided telescopically one inside the other according to one or more of the preceding Claims 3 to 13, characterized in that the rocker lug (15) is provided substantially as a cylinder lying transversely to the telescoping direction.

15. Parts guided telescopically one inside the other according to Claim 14, characterized in that the extent of the rocker lug (15) in the direction transverse to the telescoping direction is greater than the aperture size of the latching recess (9) in the same direction.

## Revendications

1. Eléments (3, 5), par exemple des tubes, guidés les uns dans les autres de façon télescopique, en particulier tronçons de manche d'un aspirateur à poussières (1), des positions sélectionnées pouvant être assurées par encliquetage au moyen d'un élément d'encliquetage (8), en outre l'élément d'encliquetage (9) présentant une tête d'encliquetage (10), qui est actionnable par pression, et une saillie d'encliquetage (13) disposée sur la tête d'encliquetage (10), la tête d'encliquetage (10) étant montée dégagée pour l'actionnement, sur un élément télescopique extérieur (5), et la saillie d'encliquetage (13) s'engage dans une partie télescopique intérieure (3), la tête d'encliquetage (10) faisant saillie sur la partie télescopique extérieure (5) pour l'actionnement et coopérant par un élément d'appui (15) du genre d'une bascule, au moyen d'un bras de liaison (12), avec une partie télescopique intérieure (3) et, en outre, le bras de liaison (12) étant rigide en flexion un bras élastique (14) étant réalisé, prenant appui sur une paroi intérieure de la partie télescopique extérieure (5), caractérisés en ce que, à l'état de déplacement, seul le bouton d'encliquetage (10) est emprisonné dans la partie télescopique (5) extérieure, alors que, par contre, l'ergot de basculement (15) et la saillie d'encliquetage (13) coopèrent en coulissant librement avec la partie télescopique intérieure (3).

2. Eléments guidés les uns dans les autres de façon télescopique selon la revendication 1, caractérisés en ce que la tête d'encliquetage (10) est reliée d'une seule pièce à la saillie d'encliquetage (13) disposée en face inférieure de la tête d'encliquetage (10), la saillie d'encliquetage (13) étant disposée latéralement sur la tête d'encliquetage (10), via le bras de liaison ( 12).

3. Eléments guidés les uns dans les autres de façon télescopique selon une ou plusieurs des revendications précédentes, caractérisés en ce qu'un ergot de basculement (15) tourné vers le bas est disposé sur le bras de liaison (12) et est appliqué sur une face extérieure de la partie télescopique intérieure (3).

4. Eléments guidés les uns dans les autres de façon télescopique selon la revendication 3, caractérisés en ce que l'ergot de basculement (15) est disposé entre la tête d'encliquetage (10) et la saillie d'encliquetage (13).

5. Eléments guidés les uns dans les autres de façon télescopique selon l'une ou plusieurs des revendications 3 et 4 précédentes, caractérisés en ce que l'ergot de basculement (15) est disposé à l'extérieur d'une surface de projection de la tête d'encliquetage (10).

6. Eléments guidés les uns dans les autres de façon télescopique selon l'une ou plusieurs des revendications précédentes, caractérisés en ce que le bras élastique (14) est orienté sensiblement dans la même direction que le bras de liaison (12).

7. Eléments guidés les uns dans les autres de façon télescopique selon l'une ou plusieurs des revendications précédentes, caractérisés en ce que sont prévus deux bras élastiques (14).

8. Eléments guidés les uns dans les autres de façon télescopique selon la revendication 7, caractérisés en ce que le bras de liaison (12) est disposé centralement par rapport aux bras élastiques (14).

9. Eléments guidés les uns dans les autres de façon télescopique selon l'une ou plusieurs des revendications précédentes, caractérisés en ce qu'entre les éléments télescopiques (3 et 5) est constituée une chambre (17) et en ce que l'élément d'encliquetage (8) est emprisonné dans la chambre (17) sans être reliée rigidement à l'un des éléments (3 et 5).

10. Eléments guidés les uns dans les autres de façon télescopique selon la revendication 9, caractérisés en ce qu'un fond de chambre (19) est constitué par la surface extérieure de l'élément télescopique intérieur (3).

11. Eléments guidés les uns dans les autres de façon télescopique selon l'une ou plusieurs des revendications 9 et 10 précédentes, caractérisés en ce qu'une paroi de chambre (20) renforce l'état d'encliquetage par application sur la saillie d'encliquetage (13).

12. Eléments guidés les uns dans les autres de façon télescopique selon la revendication 11, caractérisés en ce que la paroi de chambre (20) est disposée transversalement par rapport à la direction de mouvement télescopique.

13. Eléments guidés les uns dans les autres de façon télescopique selon l'une ou plusieurs des revendications 11 et 12 précédentes, caractérisés en ce que la paroi de chambre (20) est disposée avec une allure oblique lorsqu'elle est observée en coupe transversale.

14. Eléments guidés les uns dans les autres de façon télescopique selon l'une ou plusieurs des revendications 3 à 13 précédentes, caractérisés en ce que l'ergot de basculement (15) est réalisé sensiblement sous la forme de cylindre placé transversalement par rapport à la direction du mouvement télescopique.

15. Eléments guidés les uns dans les autres de façon télescopique selon la revendication 14, caractérisés en ce que l'étendue de l'ergot de basculement (15), dans la direction transversale à la direction de mouvement télescopique, est supérieure à la dimension d'ouverture de l'évidement d'encliquetage (9) dans la même direction.
